# EUROPÄISCHE PATENTSCHRIFT

(11) **EP 0 330 610 B1**
(45) Veröffentlichungstag und Bekanntmachung des Hinweises auf die Patenterteilung: **11.12.1991**
(21) Anmeldenummer: 89810106.8
(22) Anmeldetag: 08.02.1989
(51) Int. Cl.: A47G 27/04

(54) **Bodenabdeckschiene**
Seaming strip
Couvre-joint

(30) Priorität: 26.02.1988 CH 731/88
(43) Veröffentlichungstag der Anmeldung: 30.08.1989
(73) Patentinhaber: " PLANET" MATTHIAS JAGGI, 8309 Nürensdorf (CH)
(72) Erfinder: Jaggi, Matthias, CH-8309 Nürensdorf (CH)
(74) Vertreter: Münch, Otto

(56) Entgegenhaltungen:
- DE-A- 3 611 633
- FR-A- 2 067 598
- FR-A- 2 086 581

## Beschreibung

Eine Bodenabdeckschiene ist aus der DE-A-3 611 633 bekannt. Diese bekannte Schiene hat eine ausgewölbte Oberseite und auf der Unterseite zwei Längsnuten. Die inneren Ränder dieser Längsnuten sind durch eine ebene, auf der Höhe der gemeinsamen Tangentialebene liegenden Fläche miteinander verbunden. Die Oberseite hat mittig eine im Querschnitt rechteckige Längsnut mit Querbohrungen, durch welche die Schiene bei Uebergängen zwischen zwei unterschiedlichen Bodenbelägen auf den Boden festgeschraubt werden kann. In die obere Längsnut kann noch ein rutschfester Belag eingelegt werden.

Eine weitere Abdeckschiene ist aus der FR-A-2 086 581, gegenüber welcher der Anspruch 1 abgegrenzt ist, bekannt. Diese Schiene hat ebenfalls entlang den Längskanten auf der Unterseite Längsnuten, welche in je einer Schulter enden. Die beiden Schultern sind im Abstand unterhalb der gemeinsamen Tangentialebene der Längskanten und sollen ein besseres Fixieren des Teppichs sicherstellen, ohne ihn zu zerschneiden.

Diese bekannten Abdeckschienen sind umständlich zu montieren, und sie werden im Gebrauch durch das Drauftreten häufig locker.

Der Erfindung liegt die Aufgabe zugrunde, diese Nachteile zu beseitigen. Diese Aufgabe wird durch die Merkmale des kennzeichnenden Teils des Anspruchs 1 gelöst.

Aus der FR-A-2067598 ist es bekannt, an der Unterseite einer Abdeckschiene einen Gummistreifen mit einer selbstklebenden, durch eine Folie geschützten Unterseite zu befestigen. Zur Montage der Schiene wird die Folie entfernt und hierauf die Schiene angepresst. Nachteilig dabei ist die relativ geringe Klebkraft und das ungünstige Kriechverhalten solcher Selbstklebeschichten. Um einen hinreichenden Anpressdruck bei der Montage sicherzustellen, muss das Gummiband die gemeinsame Tangentialebene der Längskanten überragen. Damit kann die Schiene nicht so montiert werden, dass die Längskanten am Boden aufliegen.

Nachfolgend wird ein Ausführungsbeispiel der Erfindung anhand der Zeichnung erläutert. Die einzige Figur zeigt einen Querschnitt durch eine erfindungsgemässe Bodenabdeckschiene.

Die dargestellte Abdeckschiene ist ein Aluminium-Strangpressprofil, könnte jedoch auch als Kunststoffprofil, z.B. aus einem Hartplastik, hergestellt werden. Zwischen den beiden abgerundeten Längskanten 1 erstreckt sich die ausgewölbte Oberseite 2 und die eingewölbte Unterseite 3. Die Oberseite 2 wird gebildet aus zwei an die Längskanten 1 anschliessenden Kreiszylindersegmenten 4, die tangential in einen ebenen Abschnitt 5 übergehen. Der Abschnitt 5 ist parallel zur gemeinsamen Tangentialebene 6 der beiden Längskanten 1. Auf der Unterseite schliesst sich an die beiden Längskanten 1 je eine ebene, nach innen oben gegenüber der Tangentialebene 6 geneigte Fläche 7 an. An die Fläche 7 schliesst je eine annähernd kreiszylindersegmentförmige Längsnut 8 an. Die Wand dieser Nuten 8 hat eine Längsverzahnung 9. Auf der der Mitte zugewandten Seite enden die Nuten 8 an je einer Längsschulter 10. Die beiden Schultern 10 sind mit Abstand oberhalb der Tangentialebene 6 angeordnet. Der die beiden Schultern 10 verbindende Abschnitt 11 ist eingewölbt und besteht aus zwei Kreiszylindersegmenten 12, die tangential in einen mittigen, ebenen Abschnitt 13 übergehen.

Zur Montage wird die dargestellte Bodenabdeckschiene auf Länge geschnitten und die beiden Nuten 8 mit Kitt, z.B. einem pastösen Silikongummi gefüllt. Es eignet sich derselbe Kitt, der auch zum Ausfüllen von Trennfugen verwendet wird. Nun wird die Abdeckschiene auf die Bodenbelagstrennfuge aufgelegt und z.B. über Nacht angepresst, z.B. durch Beschweren. Diese Montageart ist ausserordentlich einfach und wenig arbeitsaufwendig. Ausserdem wird die Abdeckschiene durch Tritt nicht gelockert, weil Tritterschütterungen durch den elastischen Kitt aufgefangen werden. Durch die gegenüber der Tangentialebene 6 nach oben versetzten Schulter 10 wird der überschüssige Kitt beim Anpressen der Abdeckschiene gegen deren Mitte hin in den Abschnitt 11 gepresst. Die geneigten Flächen 7 ergeben dabei eine Abdichtung nach aussen, so dass beim Anpressen kein Kitt über die Längskanten 1 austritt. Ausserdem können durch diese Ausbildung geringfügige Höhendifferenzen zwischen den aneinandergrenzenden Bodenbelägen überbrückt werden. Durch die Verzahnung 9 wird eine Vergrösserung der Oberfläche und damit eine Verbesserung der Haftung des Kitts erreicht. Die ebene Fläche 5 ermöglicht eine Verbesserung der Abdichtwirkung von an einer Türunterkante angeordneten Abdichtleisten, indem die Kontaktfläche mit der Leiste vergrössert werden kann. Weil die dargestellte Abdeckschiene nur über den elastischen Kitt mit den beiden Bodenbelägen verbunden ist, wird die Körperschallübertragung wirksam gedämpft. Die dargestellte Abdeckschiene eignet sich daher auch zur Ueberbrückung von Trennfugen zwischen zwei geringfügig gegeneinander beweglichen Bodenabschnitten.

## Patentansprüche

1. Bodenabdeckschiene mit zwei Längskanten (1), einer ausgewölbten Oberseite (2) und einer eingewölbten Unterseite (3), wobei auf der Unterseite (3) benachbart den beiden Längskanten (1) parallel zu diesen verlaufende Nuten (8) geformt sind, die auf der den Längskanten (1) abgewandten Seite in einer Schulter (10) enden, wobei die Unterseite (3) zwischen den beiden Schultern (10) eingewölbt ist, dadurch gekennzeichnet, dass die beiden Schultern (10) im Abstand oberhalb der gemeinsamen Tangentialebene (6) der beiden Längskanten (1) verlaufen.

2. Abdeckschiene nach Anspruch 1, dadurch gekennzeichnet, dass die beiden Nuten (8) verzahnt sind.

3. Abdeckschiene nach Anspruch 1 oder 2, dadurch gekennzeichnet, dass die Nuten (8) einen annähernden kreissegmentförmigen Querschnitt haben.

4. Abdeckschiene nach einem der Ansprüche 1 bis 3, dadurch gekennzeichnet, dass die Oberseite (2) mittig eine Abflachung (5) aufweist, die tangential beidseitig in je eine zu den Längskanten (1) verlaufende konvexe Krümmung (4) übergeht.

5. Abdeckschine nach Anspruch 4, dadurch gekennzeichnet, dass die Abflachung (5) eben und parallel zur gemeinsamen Tangentialebene (6) der beiden Längskanten (7) ist.

6. Abdeckschiene nach einem der Ansprüche 1 bis 5, dadurch gekennzeichnet, dass die Unterseite (3) zwischen den Nuten (8) und den Längskanten (1) je eine gegenüber der Tangentialebene (6) nach innen oben geneigte Fläche (7) aufweist.

## Claims

1. Floor cover rail having two longitudinal edges (1), an outwardly arched upper side (2) and an inwardly arched underside (3), there being formed on the underside (3) alongside the two longitudinal edges (1) channels (8) which run parallel to the latter and terminate on the side remote from the longitudinal edges (1) in a shoulder (10), the underside (3) between the two shoulders (10) being inwardly arched, characterised in that the two shoulders (10) run at a distance above the common tangential plane (6) of the two longitudinal edges (1).

2. Cover rail according to Claim 1, characterised in that the two channels (8) are serrated.

3. Cover rail according to Claim 1 or 2, characterised in that the channels (8) have an approximately circle segment-shaped cross-section.

4. Cover rail according to one of Claims 1 to 3, characterised in that the upper side (2) has in the centre a flattening (5), which merges tangentially on both sides into in each case a convex curvature (4), running to the longitudinal edges (1).

5. Cover rail according to Claim 4, characterised in that the flattening (5) is level and parallel to the common tangential plane (6) of the two longitudinal edges (7).

6. Cover rail according to one of Claims 1 to 5, characterised in that the underside (3) between the channels (8) and the longitudinal edges (1) has in each case a face (7) sloping inwardly upwards with respect to the tangential plane (6).

## Revendications

1. Couvre-joint avec deux chants longitudinaux (1), une face supérieure en forme de voûte convexe (2) et une face inférieure en forme de voûte concave (3), tandis que des rainures (8) voisines des deux chants longitudinaux (1) et s'étendant parallèlement à ceux-ci, sont formées sur la face inférieure (3), ces rainures se terminant par un épaulement (10) du côté opposé aux chants longitudinaux (1), la face inférieure (3) étant en forme de voûte concave entre les deux épaulements (10), caractérisé en ce que les deux épaulements (10), s'étendent à distance au-dessus du plan tangent (6) commun aux deux chants longitudinaux (1).

2. Couvre-joint selon la revendication 1, caractérisé en ce que les deux rainures (8) sont dentelées.

3. Couvre-joint selon la revendication 1 ou 2, caractérisé en ce que les rainures (8) possèdent une section approchant la forme d'un arc de cercle.

4. Couvre-joint selon l'une des revendications 1 à 3, caractérisé en ce que la face supérieure (2) présente en son milieu un à-plat (5) qui se relie tangentiellement et des deux côtés à une courbure convexe (4) s'étendant jusqu'aux chants longitudinaux (1).

5. Couvre-joint selon la revendication 4, caractérisé en ce que l'à-plat (5) est plan et parallèle au plan tangent (6) commun des deux chants longitudinaux (7).

6. Couvre-joint selon l'une des revendications 1 à 5, caractérisé en ce qu'entre les rainures (8) et les chants longitudinaux (1), la face inférieure (3) présente une surface (7) inclinée vers le haut et vers l'intérieur par rapport au plan tangent (6).
